# EUROPÄISCHE PATENTSCHRIFT

(11) **EP 2 365 932 B1**
(45) Veröffentlichungstag und Bekanntmachung des Hinweises auf die Patenterteilung: **26.09.2012**
(21) Anmeldenummer: 09763943.9
(22) Anmeldetag: 30.11.2009
(51) Int. Cl.: B66C 19/00, B66C 13/10

(54) **BRÜCKEN- ODER PORTALKRAN MIT EINEM AN DEM LASTAUFNAHMEMITTEL BEFESTIGT SEILLÄNGENAUSGLEICHELEMENT**
BRIDGE CRANE OR GANTRY CRANE COMPRISING A CABLE LENGTH-ADJUSTING ELEMENT FASTENED TO THE LOAD ACCEPTING MEANS
PONT ROULANT OU GRUE À PORTIQUE POURVUE D'UN ÉLÉMENT DE COMPENSATION DE LONGUEUR DE CÂBLE FIXÉ AU MOYEN DE RÉCEPTION DE CHARGE

(30) Priorität: 09.12.2008 DE 102008061197
(43) Veröffentlichungstag der Anmeldung: 21.09.2011
(73) Patentinhaber: Gottwald Port Technology GmbH, 40597 Düsseldorf (DE)
(72) Erfinder: FRANZEN, Hermann, 41238 Mönchengladbach (DE); WIESCHEMANN, Armin, 46119 Oberhausen (DE); HEGEWALD, Mike, 46117 Oberhausen (DE); MOUTSOKAPAS, Jannis, 40789 Monheim (DE)
(74) Vertreter: Moser & Götze
(86) Internationale Anmeldenummer: PCT/EP2009/066087
(87) Internationale Veröffentlichungsnummer: WO 2010/066603

(56) Entgegenhaltungen:
- DE-A1- 2 752 212
- DE-A1- 2 911 938
- US-A- 3 042 227
- US-A- 3 247 974
- US-A- 3 814 211

## Beschreibung

Die Erfindung betrifft einen Brücken- oder Portalkran für den Umschlag von normierten Ladungsträgern, insbesondere für den Umschlag von ISO-Containern und Wechselaufbauten zwischen Straße und Schiene, mit einer entlang eines Kranträgers in Katzfahrtrichtung bewegbaren Krankatze, an der ein starrer und sich in einer Hub- und Senkrichtung erstreckender Mast geführt ist, der einteilig und nicht teleskopierbar ist sowie über mindestens ein an der Krankatze angeordnetes Hubwerk über Seile in Hub- und Senkrichtung bewegbar ist, an dessen unterem Ende ein Lastaufnahmemittel für normierte Ladungsträger starr befestigt ist, wobei die Seile von dem mindestens einen Hubwerk an dem Laufaufnahmemittel angreifen.

Aus der deutschen Offenlegungsschrift DE 27 52 212 A1 ist eine Umladevorrichtung für Warenbehälter, insbesondere von Containern im Eisenbahnverkehr bekannt. In einer dort dargestellten Ausführungsform besteht die Umladevorrichtung im Wesentlichen aus einem Portalkran mit einer Katze, an der ein teleskopierbarer Mast aufgehängt ist. Der Mast weist drei Teleskopabschnitte auf. Das obere Ende des obersten Teleskopabschnittes ist starr an der Katze befestigt, wobei an dem unteren Ende des unteren Teleskopabschnittes ein C-förmiger Rahmen starr aufgehängt ist. Dieser C-förmige Rahmen mit oberen horizontalen Armen und unteren horizontalen Armen ist vorgesehen, um das an dem unteren horizontalen Armen aufgehängte Lastaufnahmemittel unter eine Oberleitung einer Eisenbahnstrecke seitlich einfahren zu können. Um den C-förmigen Rahmen und das Lastaufnahmemittel in Hub- und Senkrichtung bewegen zu können, sind auf der Katze Seilzüge mit Trommeln angeordnet, von denen aus insgesamt vier Seile zu auf der Oberseite der horizontalen Arme angeordnete Seilrollen verlaufen.

Aus dem europäischen Patent EP 1 365 984 B1 ist ein Brückenkran zum Stapeln von Containern, insbesondere von ISO-Containern, bekannt, der innerhalb eines Container-Terminals Container in einen Lagerbereich ein- und oder aus diesem auslagert. Der Brückenkran weist einen Kranträger auf, der einen im Wesentlichen quaderförmigen Lagerbereich der Breite nach überspannt. Auf dem Kranträger und entlang dessen Längsrichtung ist eine Krankatze in Breitenrichtung des Lagerbereichs verfahrbar. Der Kranträger ist über Fahrwerke auf Schienen in Kranfahrtrichtung und somit quer zur Krankatze auf dem Kranträger sowie in Längsrichtung des Lagerbereichs verfahrbar. Um die Container handhaben zu können, ist an der Krankatze ein Mast angeordnet, der in Vertikalrichtung geführt und heb- oder senkbar ist. Der Mast ist als Kastenträger ausgebildet und für die Hub- und Senkbewegung des Mastes sind auf der Krankatze Hubwerke angeordnet. An dem unteren und in Richtung der zu handhabenden Container weisenden Ende des Mastes ist ein Lastaufnahmemittel für Container, insbesondere ein sogenannter Spreader, gelenkig aufgehängt. Das Lastaufnahmemittel ist über Seile mit den Hubwerken auf der Krankatze verbunden. Der Mast ist in Hub- und Senkrichtung nicht direkt angetrieben sondern nur indirekt über die am Lastaufnahmemittel angreifenden Seile. Die Verwendung eines starren Mastes zwischen der Krankatze und dem Lastaufnahmemittel bringt den Vorteil, dass eine pendelarme Handhabung der Container im Gegensatz zu auch verwendeten und ausschließlich an Seilen aufgehängten Lastaufnahmemitteln möglich ist.

Des Weiteren ist aus dem europäischen Patent EP 0 796 813 B1 bereits ein Portalkran für den Umschlag von Containern und Wechselaufbauten zwischen Schiene und Straße bekannt. Entsprechend der für einen Portalkran üblichen Bauweise ist eine auf einem Kranträger in deren Längsrichtung verfahrbare Krankatze vorgesehen, an der in Kranfahrrichtung des Portalkrans gesehen hintereinander und mit Abstand zueinander zwei hydraulische Kolben-Zylindereinheiten befestigt sind. Die Kolben-Zylindereinheiten sind jeweils vertikal ausgerichtet und bestehen im Wesentlichen aus einem Hubzylinder und einer darin bewegbaren Kolbenstange. Die Hubzylinder sind starr an der Krankatze befestigt und die Kolbenstangen ausgehend von der Krankatze nach unten in der Senkrichtung ausfahrbar und entsprechender Weise in Hubrichtung einfahrbar. An den der Krankatze gegenüberliegenden Enden der Kolbenstangen ist über Langlochverbindungen ein Aufhängerahmen befestigt, an dem ein Lastaufnahmemittel in Form eines Spreaderrahmens aufgehängt ist. Die Verbindung des Aufhängerahmens über Langlochverbindungen mit den Kolbenstangen ist gewählt worden, um Differenzen im Gleichlauf der Kolben-Zylindereinheiten und entsprechende Schrägstellungen der Container auszugleichen. Des Weiteren ist vorgesehen, dass der Aufhängerahmen und das hierin angeordnete Lastaufnahmemittel in Bezug auf die Längsachse der beiden Kolben-Zylindereinheiten seitlich um mindestens 500mm versetzt ist, damit von dem Portalkran auch Container oder Wechselaufbauten auf einen Eisenbahnwaggon abgesetzt oder von diesem aufgenommen werden können und gleichzeitig ein Oberleitungs-Fahrdraht durch die seitlich versetzte Anordnung des Lastaufnahmemittels an der Kolbenstange untergreifen kann.

Ferner ist aus der deutschen Auslegeschrift DE 29 11 938 B2 eine weitere Krananlage zum Umschlag von Containern im Eisenbahnverkehr bekannt. Auch diese Krananlage ist als Portalkran ausgebildet, die eine Krankatze mit einem hieran geführten und in Hub- und Senkrichtung verfahrbaren Mast aufweist. An dem unteren Ende dieses Mastes ist in Bezug auf die Längsrichtung des Mastes ein seitlich auskragender Kragarm fest angeordnet, an dem über eine Drehverbindung mit einer vertikalen Drehachse ein Lastaufnahmemittel für die Container aufgehängt ist. Der Mast ist über ein Seilhubwerk heb- und senkbar, dessen Seil im Bereich des unteren Drittels des Mastes am Mast angreift. Zusätzlich zu der Drehverbindung am Lastaufnahmemittel weist die Krankatze eine Drehvorrichtung mit einer kreisringförmigen Laufschiene auf, auf die über Laufräder ein Drehrahmen um eine vertikale Achse verfahrbar ist. An dem Drehrahmen ist der Mast außermittig aufgehängt, der somit gemeinsam mit dem Seilhubwerk ebenfalls drehbar ist. Durch diese doppelten Drehmöglichkeiten im Bereich des Lastaufnahmemittels und der Krankatze soll erreicht werden, dass beim Herein- und Herausschwenken des Containers unterhalb eines Fahrdrahtes einer Oberleitung der Container seine parallele Ausrichtung zu einem zu be- beziehungsweise entladenden Eisenbahnwaggon nicht verliert.

Außerdem offenbart das deutsche Gebrauchsmuster DE 200 13 245 U1 eine Einrichtung zum Umschlag von Containern, die in einer Ausgestaltung als Halbportalkran ausgebildet ist. Auch dort ist ein in Hub- und Senkrichtung vertikal verfahrbarer und an einer Krankatze aufgehängter Mast vorhanden. An dem unteren Ende des Mastes ist ein horizontal und seitlich auskragender Verbindungsarm angeordnet, an dem ein Lastaufnahmemittel für Container oder Ladeeinheiten aufgehängt ist, um seitlich Container unter einem Fahrdraht einer Oberleitung auf einem Eisenbahnwaggon absetzen oder hiervon aufnehmen zu können. Auch hier ist der Mast über eine Drehvorrichtung mit der Kranlaufkatze verbunden. Nähere Angaben wie der Mast gehoben oder gesenkt wird, sind nicht vorhanden.

Aus der Patentschrift US 3 247 974 A ist ein Portalkran mit einer Kranlaufkatze und einem Spreaderrahmen bekannt. Der Spreaderrahmen ist über Hubseile an der Kranlaufkatze aufgehängt. Zusätzlich ist zwischen der Kranlaufkatze und dem Spreaderrahmen ein vertikal teleskopierbarer Mast mit mehreren Teleskopschüssen angeordnet, dessen Aufgabe es ist, ein Pendeln und Verdrehen des Spreaderrahmens relativ zu der Kranlaufkatze zu minimieren. Der Mast ist an seinem unteren Teleskopschuss über horizontal ausgerichtete Achsen gelenkig an dem befestigt.

Die Patentschrift US 3 042 227 A offenbart ebenfalls einen Portalkran mit einem über Seile an einer Kranlaufkatze aufgehängten Spreaderrahmen. Um das Aufnehmen und Abgeben von Containern mittels des Spreaderrahmens zu erleichtern, ist der Spreaderrahmen quer zur Längsrichtung des Spreaderrahmens schwenkbar aufgehängt. Hierfür ist vorne und hinten auf dem Spreaderrahmen jeweils ein Doppelhebel angeordnet, der um eine zentrale, in Längsrichtung des Spreaderrahmens ausgerichtete horizontale Achse schwenkbar ist. An den gegenüberliegenden Enden der Doppelhebel greifen die Seile an. Je nach Betriebssituation kann die Schwenkbarkeit des Spreaderrahmens um die Schwenkachse über Hydraulikzylinder im Bereich des Spreaderrahmens wahlweise blockiert oder freigegeben werden.

Der vorliegenden Erfindung liegt die Aufgabe zugrunde, einen Brücken- oder Portalkrans mit einem starren Ausleger für einen Umschlag von normierten Ladungsträgern, insbesondere ISO-Containern und Wechselaufbauten, zwischen Schiene und Straße zu optimieren.

Diese Aufgabe wird durch einen Brücken- oder Portalkran mit den Merkmalen des Anspruchs 1 gelöst. Vorteilhafte Ausgestaltungen der Erfindung sind in den Ansprüchen 2 bis 9 angegeben.

Erfindungsgemäß wird bei einem Brücken- oder Portalkran für den Umschlag von normierten Ladungsträgern, insbesondere für den Umschlag von ISO-Containern und Wechselaufbauten zwischen Straße und Schiene, mit einer entlang eines Kranträgers in Katzfahrtrichtung bewegbaren Krankatze, an der ein starrer und sich in einer Hub- und Senkrichtung erstreckender Mast geführt ist, der einteilig und nicht teleskopierbar ist sowie über mindestens ein an der Krankatze angeordnetes Hubwerk über Seile in Hub- und Senkrichtung bewegbar ist, an dessen unterem Ende ein Lastaufnahmemittel für normierte Ladungsträger starr befestigt ist, wobei die Seile von dem mindestens einem Hubwerk an dem Lastaufnahmemittel angreifen, eine Verbesserung dadurch erreicht, dass die mindestens zwei Seile an gegenüberliegenden Enden eines Doppelarms in Funktion eines Seillängenausgleichelements angreifen, der um eine im Wesentlichen horizontale Schwenkachse an dem Lastaufnahmemittel befestigt ist. Hierdurch erfolgt eine direkte Krafteinleitung zwischen Seilen und Lastaufnahmemittel mit einem Seillängenausgleich und der Mast dient ausschließlich Führungsaufgaben. Hierbei wird in bevorzugter Weise unter einem starren Mast ein einteiliger und nicht teleskopierbarer Mast verstanden. Auch wird hierdurch vermieden, dass sich beispielsweise aus einem Ungleichlauf der Seile über die starre Anbindung des Lastaufnahmemittels an dem Mast Verspannungen auf den Mast übertragen.

Vorteilhafter Weise ist vorgesehen, dass das Lastaufnahmemittel aus einem Aufhängerahmen und einem daran aufgehängten Spreaderrahmen besteht, der Aufhängerahmen starr an dem unterem Ende des Mastes befestigt ist und die Seile über den Doppelarm an dem Aufhängerahmen angreifen.

In einer bevorzugten Ausführungsform, weist der Spreaderrahmen und der Aufhängerahmen jeweils einen rechteckigen Querschnitt auf, die sich mit ihrer Längserstreckung in Kranfahrtrichtung erstrecken und im Bereich der Ecken des Aufhängerahmens die unteren Enden von insgesamt vier Seilen befestigt sind. Hierdurch wird ein Längenausgleich der Seile bei gleichzeitig stabiler Anbindung der Seile an dem Aufhängerahmen erreicht. In dieser bevorzugten Ausführungsform ist vorgesehen, dass in Kranfahrtrichtung die vorderen beide Seile und die hinteren beiden Seile an den gegenüberliegenden Enden eines Doppelarms befestigt sind, der in seiner Mitte um eine in Kranfahrtrichtung verlaufende Schwenkachse schwenkbar auf dem Aufhängerahmen gelagert ist.

Um einen Umschlag von normierten Ladungsträgern, insbesondere für den Umschlag von ISO-Containern und Wechselaufbauten, zwischen Straße und Schiene und hierbei unterhalb eines Fahrleitungsdrahtes einer elektrifizierten Eisenbahnstrecke zu ermöglichen, dass das Lastaufnahmemittel seitlich versetzt zu dem Mast angeordnet ist. Da das Lastaufnahmemittel starr an dem Mast aufgehängt ist, wird eine besonders stabile Führung des Lastaufnahmemittels erreicht, obwohl das Lastaufnahmemittel in Bezug auf den Mast seitlich auskragt.

Vorteilhafter Weise ist vorgesehen, dass das Lastaufnahmemittel um einen seitlich Versatz im Bereich von 500 mm bis 1500 mm versetzt zu dem Mast angeordnet ist.

Eine besonders stabile Abstützung des Mastes im Bereich der Krankatze wird dadurch erreicht, dass der Kranträger aus einem ersten Träger und einem zweiten Träger besteht, an denen Katzschienen angeordnet sind, auf denen die Krankatze in Katzfahrtrichtung verfahrbar ist und der erste Träger und der zweite Träger in der rechtwinklig zu der Katzfahrtrichtung verlaufenden Kranfahrtrichtung voneinander beabstandet ist.

Die Einsatzmöglichkeiten des Brücken- und Protalkrans werden dadurch erweitert, dass der Mast gegenüber der Krankatze um eine vertikale Drehachse drehbar ist.

Ein Ausführungsbeispiel der Erfindung ist in der Zeichnung dargestellt und wird nachfolgend beschrieben. Es zeigen:
Figur 1 eine Ansicht einer Umschlaganlage mit einem erfindungsgemäßen Brücken- oder Portalkran in Ausgestaltung als Portalkran,
Figur 2 eine Seitenansicht von Figur 1,
Figur 3 eine Ausschnittsvergrößerung von Figur 1 aus dem Bereich eines Lastaufnahmemittels,
Figur 4 eine Ausschnittsvergrößerung (teilweise im Schnitt) von Figur 1 aus dem Bereich einer Drehverbindung, und
Figur 5 eine Draufsicht auf das Lastaufnahmemittel gemäß Figur 3.

Die Figur 1 zeigt eine Ansicht einer Umschlaganlage 1 für normierte Ladungsträger 2, wie ISO-Container und Wechselaufbauten, zwischen Straße und Schiene. Die Umschlaganlage 1 besteht im Wesentlichen aus einem Umschlagbereich Schiene 3, einem Umschlagbereich Straße 4 und einem als Portalkran ausgebildeten Brücken- oder Portalkran 5.

Der Umschlagbereich Schiene 3 besteht im Wesentlichen aus einer ersten Gleisstrecke 3a und einer hierzu parallel und mit Abstand verlaufenden zweiten Gleisstrecke 3b. Zwischen denen im Umschlagbereich Schiene jeweils gerade verlaufenden ersten und zweiten Gleisstrecken 3a und 3b ist in üblicher Weise eine Vielzahl von Fahrleitungsmasten 3c angeordnet, die einen Fahrleitungsdraht 3d jeweils oberhalb der ersten und zweiten Gleisstrecke 3a, 3b tragen. Auf den ersten und zweiten Gleisstrecken 3a und 3b sind für den An- und Abtransport der normierten Ladungsträger 2 Eisenbahnwaggons 6 verfahrbar.

Seitlich an die zweite Gleisstrecke 3b angrenzend ist der Umschlagbereich Straße 4 angeordnet. Im vorliegenden Fall besteht dieser Umschlagbereich Straße 4 im Wesentlichen aus Traggestellen 4a auf die die von den Eisenbahnwaggons 6 entladenen normierten Ladungsträger 2 zur Zwischenlagerung abgestellt werden können. Von den Ladungsträgern 2 können dann die normierten Ladungsträger 2 auf nicht dargestellte Lastkraftwagen weiter verladen werden.

Der Umschlagbereich Schiene 3 und der Umschlagbereich Straße 4 befinden sich jeweils in der Reichweite des diese beide Umschlagbereiche 3 und 4 überspannenden Brücken- oder Portalkrans 5.

Dieser Brücken- oder Portalkran 5 besteht im Wesentlichen aus einem entlang und den ersten und zweiten Gleisstrecken 3a, 3b auf Schienen 7 in Kranfahrtrichtung F (siehe Figur 2) verfahrbaren Kranträger 8. Die Schienen 7 verlaufen parallel zu den Gleisstrecken 3a, 3b. Auf dem Kranträger 8 ist quer zur Fahrtrichtung F des Kranträgers 8 eine Krankatze 9 in Katzfahrtrichtung K verfahrbar. An der Krankatze 9 ist ein Mast 10 aufgehängt, der vertikal und relativ zu der Krankatze 9 heb- und senkbar ist, um mittels eines an seinem unteren Ende 10a befestigten Lastaufnahmemittels 11 normierte Ladungsträger 2 aufzunehmen und abzugeben. Das Lastaufnahmemittel 11 ist aufgeteilt in einen Aufhängerahmen 11a, der fest an dem unteren Ende 10a des Mastes 10 befestigt ist, und in einen Spreaderrahmen 11 b, der über Ketten 11 c an den Aufhängerahmen 11 a aufgehängt ist. Der Aufhängerahmen 11a kragt seitlich heraus in Bezug auf den Mast 10. Hierbei ist der starre Mast 10 vorzugsweise einteilig und nicht teleskopierbar ausgebildet. Dieser starre Mast 10 bietet somit eine besonders stabile Führung des Lastaufnahmemittels.

Der Kranträger 8 ist an seinen gegenüberliegenden Enden über in Kranfahrtrichtung F gesehen rechte und linke vertikale Stützen 121 und 12r abgestützt. Insgesamt ist der Brücken- oder Portalkran 5 in Kranfahrtrichtung F gesehen u-förmig und nach unten offen. Die vertikalen Stützen 121 und 12r nehmen an ihren oberen Enden den Kranträger 8, an dessen gegenüberliegenden Endbereichen auf und sind an ihren unteren Enden über Kranfahrwerke 13 auf den Schienen 7 in Kranfahrtrichtung F verfahrbar.

Die Krankatze 9 besteht im Wesentlichen aus einem rechteckigen Grundrahmen 9a, in dessen vier Ecken Katzfahrwerke 14 angeordnet sind, die auf den Kranträger 12 angeordneten Katzschienen 15 verfahren. In dem Grundrahmen 9a der Krankatze 9 befindet sich im mittleren Bereich eine Öffnung, durch die ein Drehrohr 16 hindurch geführt ist. Das Drehrohr 16 stützt sich an seinem oberen Ende 16a über eine Drehverbindung 16b an dem Grundrahmen 9a der Krankatze 9ab und ist über die Drehverbindung 16a um eine vertikale Drehachse D drehbar. Innerhalb des Drehrohrs 16 verläuft der Mast 10 und ist dort geführt.

Die Figur 2 zeigt eine Seitenansicht von Figur 1. Es ist ersichtlich, dass der Kranträger 8 als Doppelträger mit einem ersten Träger 8a und einem zweiten Träger 8b ausgebildet ist, die in Kranfahrtrichtung F gesehen auf einem Höhenniveau und mit Abstand hintereinander angeordnet sind. Entsprechender Weise sind auch die linke vertikale Stütze 12I und die rechte vertikale Stütze 12r in Kranfahrtrichtung F gesehen als Doppelstützen ausgebildet, die im Bereich ihres unteren Endes u-förmig über einen Grundträger 12a miteinander verbunden sind.

Auch zeigt die Figur 2, dass der erste Träger 8a und der zweite Träger 8b jeweils einen dreieckförmigen Querschnitt aufweisen. Dieser dreieckförmige Querschnitt hat die Form eines gleichschenkligen Dreiecks, wobei der Winkel im Bereich der Spitze 8c etwa 30° beträgt. Im Bereich der Spitze 8c des ersten Trägers 8a und des zweiten Trägers 8b ist jeweils die Katzschiene 15 befestigt, auf der die Krankatze 9 in Katzfahrtrichtung K verfahrbar ist.

Die Figur 2 lässt besonders klar die Drehverbindung 16a und das Drehrohr 16 erkennen. Zum Antrieb des Drehrohrs 16 ist ein an seiner Außenseite umlaufender Zahnkranz 16d vorgehen, der mit einem elektromotorischen Drehantrieb 16 e im Eingriff steht, der an dem Grundrahmen 9a abgestützt ist. Um den Mast 10 in Hub- und Senkrichtung H zu bewegen, ist an einem unteren Ende 16c des Drehrohrs 11 ein rechteckförmiger Hubrahmen 17 starr befestigt. Auf dem Hubrahmen 17 der Krankatze 9 ist ein Hubwerk 18 für den Mast 10 angeordnet. Das Hubwerk 18 weist eine erste Seiltrommel 18a und eine zweite nicht dargestellte Seiltrommel auf, die koaxial zueinander und an einem gemeinsamen Getriebe18b gelagert sind, das von einem Antriebsmotor 18c angetrieben wird. Von der ersten Seiltrommel 18a läuft ein erstes Seil 19a und ein zweites Seil 19b ab. Von der zweiten Seiltrommel 18b läuft ein drittes Seil 19c und ein viertes Seil 19d ab. Entsprechend sind vier Seile 19a, 19b, 19c und 19d vorhanden, die entweder direkt von der ersten oder zweiten Seiltrommel 18a, 18b vertikal nach unten ablaufen beziehungsweise horizontal auf die gegenüberliegende Seite des Mastes 10 geführt werden und dort über eine Umlenkrolle 20 mit einer horizontalen Drehachse um 90° vertikal nach unten umgelenkt werden. Die Enden der Seile 19a, 19b, 19c und 19d sind mit Aufhängerahmen 11a verbunden.

Auch zeigt die Figur 2, dass an der Außenseite des zweiten Trägers 8b ein containerartiger Behälter 21 befestigt ist, in dem die Steuerung und Leistungselektrik beziehungsweise -elektronik für den Brücken- oder Portalkran 5 angeordnet ist.

Die Figur 3 zeigt eine Ausschnittsvergrößerung von Figur 1 aus dem Bereich des Lastaufnahmemittels 11 und lässt besonders gut die starre und zentrale Befestigung des Aufhängerahmens 11a an dem unteren Ende 10a des Mastes 10 erkennen. Der Aufhängerahmen 11a weist in der Draufsicht gesehen einen im Wesentlichen rechteckigen Querschnitt auf. In den jeweiligen Ecken des Aufhängerahmens 11a sind die vier Seile 19a, 19b, 19c und 19d angeschlagen. Üblicherweise ist der Spreaderrahmen 11 b über Ketten 11 c an dem Aufhängerahmen 11 a aufgehängt.

Auch ist aus der Figur 3 ersichtlich, dass der Aufhängerahmen 11 a, der fest mit dem unteren Ende 10a des Mastes 10 verbunden ist, nach Art eines Kragarmes ausgebildet ist und in Bezug auf die Drehachse D des Mastes 10 seitlich auskragt und somit auch seitlich aus der Kontur des Mastes 10 hervorsteht. In Bezug auf die Mittellinie M, die durch die Mitte der Aufhängepunkte der Ketten 11 c für den Spreaderrahmen 11b-jeweils in Längsrichtung des normierten Ladungsträgers 2 gesehen - verläuft, ist der Aufhängerahmen 11 a um den Versatz V von der in Längsrichtung des Mastes 10 verlaufenden Drehachse D seitlich verlagert ist. Der seitliche Versatz V liegt im Bereich zwischen 800 mm und 1500 mm. Im vorliegenden Ausführungsbeispiel liegt er etwa bei 1000 mm, da der Fahrdraht 3d im Bereich der zulässigen Toleranz nach innen in Richtung des Fahrleitungsmastes 3c versetzt befestigt wurde. Dort bleibt der Fahrleitungsdraht 3d jedoch immer noch sicher von dem Stromabnehmer eines Zuges erreichbar.

Des Weiteren zeigt die Figur 3 eine weitere Besonderheit in Bezug auf die Anlenkung des ersten Seils 19a und des zweiten Seils 19b an dem Aufhängerahmen 11a. Diese Anbindung erfolgt schwenkbar um eine horizontal verlaufende Schwenkachse S mittels eines Doppelarms 22. Die Anordnung der ersten und zweiten Seile 19a, 19b über den Doppelarm 22 an dem Aufhängerahmen 11 a hat den Vorteil, dass hierdurch Gleichlaufschwankungen der auf- und abgewickelten Seile 19a, 19b, 19c, 19d ausgeglichen werden können und nicht zu Verspannungen im Aufhängerahmen 11a beziehungsweise Hubrahmen 17 führen. Ein zweiter Doppelarm 22 ist an dem gegenüberliegenden Ende des Aufhängerahmens 11a entsprechend für die dritten und vierten Seile 19c und 19d vorgesehen. Die Schwenkachsen S des ersten Doppelarms und des zweiten Doppelarms 22 sind koaxial ausgerichtet.

Die Figur 4 zeigt eine Ausschnittsvergrößerung des Brücken- oder Portalkrans 5 gemäß Figur 1 aus dem Bereich der Krankatze 9. Aus dieser Schnittansicht ist insbesondere ersichtlich, dass der Mast 10 jeweils über untere Führungselemente 23a im Bereich des unteren Endes 16c des Drehrohrs 16 sowie über obere Führungselemente 23b im Bereich des oberen Endes 16b des Drehrohrs 16 geführt ist. Die unteren und oberen Führungselemente 23a und 23b sind als Führungsrollen ausgebildet, die den Mast 10 und jeweils von vier Seiten her sowie gegenüberliegend führen.

In der Figur 5 ist eine Draufsicht auf das Lastaufnahmemittel 11 gemäß Figur 3 dargestellt. Zur besseren Übersichtlichkeit ist der Mast 10 nicht montiert, so dass nur zentral auf dem Aufhängerahmen 11a ein Anschlusselement in Form eines Flansches mit Schraubenlöchern zu erkennen ist. Entsprechender Weise ist das untere Ende 10a des Mastes 10 auch mit einem umlaufenden Flansch versehen, um den Aufhängerahmen 11a starr an das untere Ende 10a des Mastes 10 anschrauben zu können. Anhand der Form des Anschlusselementes 24 lässt sich erkennen, dass der Mast 10 einen leicht gestreckten sechseckigen Querschnitt hat.

Um die Kräfte aufzunehmen, die aus der seitlich ausladenden Aufhängung des Spreaderrahmens 11 b an dem Aufhängerahmen 11 a entstehen, ist der Aufhängerahmen angrenzend an das untere Ende 10a des Mastes 10 als massive plattenförmige beziehungsweise verstärkte kastenförmige Struktur ausgebildet, die in der Draufsicht gesehen im Wesentlichen rechteckförmig ist, wobei ausgehend von dem Anschlusselement 24 die Breite des Aufhängerahmens 11a der Beanspruchung folgend nach außen hin linear abnimmt. Im Bereich der Enden des Aufhängerahmens 11 a sind zwei rechteckförmige und kastenartige Aufhängearme 11d angeordnet, so dass der Aufhängerahmen 11a in Draufsicht gesehen insgesamt leicht u- bzw. gabelförmig aussieht. Die Aufhängearme 11d erstrecken sich rechtwinklig von dem Aufhängerahmen 11a weg und an deren Ende und Unterseite befinden sich die Aufnahmepunkte für die Ketten 11c zur Aufhängung des Spreaderrahmens 11b.

Des Weiteren ist aus der Figur 5 ersichtlich, dass durch die spezielle Ausgestaltung des Aufhängerahmens 11a mit seinen seitlich auskragenden Aufhängearmen 11d möglich ist, den Spreaderrahmen 11 b über die Ketten 11 c seitlich versetzt um einen Versatz V zwischen der zentralen Längsrichtung L des Spreaderrahmens 11 c und der Drehachse D aufzuhängen.

Auch ist aus der Figur 5 ersichtlich, dass die beiden Doppelarme 22 jeweils in ihrer Mitte um eine Schwenkachse S kippbar oben an dem Aufhängerahmen 11 a befestigt sind. Die gedachten Verlängerungen der Schwenkachsen S schneiden die Drehachse D des Mastes. An den jeweilig gegenüberliegenden Enden der Doppelarme 22 sind das erste Seil 19a, das zweite Seil 19b, das dritte Seil 19c und das vierte Seil 19d angeschlagen. Die Hubkräfte des Hubwerks 18 werden somit in Bezug auf die Drehachse D zentral in den Aufhängerahmen 11a eingeleitet. Des Weiteren ist ersichtlich, dass die Doppelarme 22 im Wesentlichen parallel zu den Aufhängearmen 11d verlaufen und somit die Hubkräfte des Hubwerks 18 direkt im Bereich der Ketten 11 c, die den Spreaderrahmen 11 b tragen, angreifen. Somit werden die Hubkräfte nahezu direkt unter Ausnahme der seitlichen Auskragung über die Aufhängearme 11 d in die ersten bis vierten Seile 19a bis 19d eingeleitet. In Bezug auf die Längsrichtung L des Spreaderrahmens 11 b gesehen befinden sich die Doppelarme 22 und die Aufhängearme 11 d im Wesentlichen auf der gleichen Höhe.

Die Beschreibung bezieht sich auf einen Brücken- oder Portalkran 5, der als Portalkran ausgebildet ist. Grundsätzlich ist es auch möglich den Brücken- oder Portalkran 9, 9' als Brückenkran mit hochgelegten beziehungsweise aufgeständerten Schienen 7 oder Halbportalkran auszubilden.

### Bezugszeichenliste

- 1: Umschlaganlage
- 2: normierter Ladungsträger
- 3: Umschlagbereich Schiene
- 3a: erste Gleisstrecke
- 3b: zweite Gleisstrecke
- 3c: Fahrleitungsmast
- 3d: Fahrleitungsdraht
- 4: Umschlagbereich Straße
- 4a: Traggestell
- 5: Brücken- oder Portalkran
- 6: Eisenbahnwaggon
- 7: Schienen
- 8: Kranträger
- 8a: erster Träger
- 8b: zweiter Träger
- 8c: Spitze
- 9: Krankatze
- 9a: Grundrahmen
- 10: Mast
- 10a: unteres Ende des Mastes
- 11: Lastaufnahmemittel
- 11a: Aufhängerahmen
- 11b: Spreaderrahmen
- 11c: Kette
- 11d: Aufhängearm
- 12a: Grundträger
- 121: linke vertikale Stütze
- 12r: rechte vertikale Stütze
- 13: Kranfahrwerke
- 14: Katzfahrwerke
- 15: Katzschienen
- 16: Drehrohr
- 16a: Drehverbindung
- 16b: oberes Ende
- 16c: unteres Ende
- 16d: Zahnkranz
- 16e: Drehantrieb
- 17: Hubrahmen
- 18: Hubwerk
- 18a: erste Seiltrommel
- 18b: Getriebe
- 18c: Antriebsmotor
- 19a: erstes Seil
- 19b: zweites Seil
- 19c: drittes Seil
- 19d: viertes Seil
- 20: Umlenkrolle
- 21: Behälter
- 22: Doppelarm
- 23a: untere Führungselemente
- 23b: obere Führungselemente
- 24: Anschlusselement

- D: vertikale Drehachse
- F: Kranfahrtrichtung
- H: Hub- und Senkrichtung
- K: Katzfahrtrichtung
- L: Längsrichtung
- M: Mittellinie
- S: Schwenkachse
- V: Versatz

## Patentansprüche

1. Brücken- oder Portalkran für den Umschlag von normierten Ladungsträgern, insbesondere für den Umschlag von ISO-Containern und Wechselaufbauten zwischen Straße und Schiene, mit einer entlang eines Kranträgers in Katzfahrtrichtung bewegbaren Krankatze, an der ein starrer und sich in einer Hub- und Senkrichtung erstreckender Mast geführt ist, der einteilig und nicht teleskopierbar ist sowie über mindestens ein an der Krankatze angeordnetes Hubwerk über Seile in Hub- und Senkrichtung bewegbar ist, an dessen unterem Ende ein Lastaufnahmemittel für normierte Ladungsträger starr befestigt ist, wobei die Seile (19a, 19b, 19c, 19d) von dem mindestens einen Hubwerk (18) an dem Lastaufnahmemittel (11) angreifen, **dadurch gekennzeichnet, dass** mindestens zwei Seile (19a, 19b, 19c, 19d) vorgesehen sind und die mindestens zwei Seile (19a, 19b, 19c, 19d) an gegenüberliegenden Enden eines Doppelarms (22) in Funktion eines Seillängenausgleichelements angreifen, der um eine im Wesentlichen horizontale Schwenkachse (S) an dem Lastaufnahmemittel (11) befestigt ist.

2. Brücken- oder Portalkran nach Anspruch 1, **dadurch gekennzeichnet, dass** das Lastaufnahmemittel (11) aus einem Aufhängerahmen (11a) und einem daran aufgehängten Spreaderrahmen (11b) besteht, der Aufhängerahmen (11a) starr an dem unterem Ende (10a) des Mastes (10) befestigt ist und die Seile (19a, 19b, 19c, 19d) über den Doppelarm (22) an dem Aufhängerahmen (11 a) angreifen.

3. Brücken- oder Portalkran nach Anspruch 2, **dadurch gekennzeichnet, dass** der Spreaderrahmen (11b) und der Aufhängerahmen (11a) jeweils einen rechteckigen Querschnitt aufweisen, sich mit ihrer Längserstreckung in Kranfahrtrichtung (F) erstrecken und im Bereich der Ecken des Aufhängerahmens (11a) die unteren Enden von insgesamt vier Seilen (19a, 19b, 19c, 19d) befestigt sind.

4. Brücken- oder Portalkran nach Anspruch 3, **dadurch gekennzeichnet, dass** in Kranfahrtrichtung (F) die vorderen beide Seile (19a, 19b) und die hinteren beiden Seile (19c, 19d) an den gegenüberliegenden Enden eines Doppelarms (22) befestigt sind, der in seiner Mitte um eine in Kranfahrtrichtung (F) verlaufende Schwenkachse (S) schwenkbar auf dem Aufhängerahmen (11a) gelagert ist.

5. Brücken- oder Portalkran nach einem der Ansprüche 1 bis 4, **dadurch gekennzeichnet, dass** das Lastaufnahmemittel (11) seitlich versetzt zu dem Mast (10) angeordnet ist.

6. Brücken- oder Portalkran nach Anspruch 5, **dadurch gekennzeichnet, dass** das Lastaufnahmemittel (11) um einen seitlich Versatz (V) im Bereich von 500 mm bis 1500 mm versetzt zu dem Mast (10) angeordnet ist.

7. Brücken- oder Portalkran nach einem der Ansprüche 1 bis 6, **dadurch gekennzeichnet, dass** der Kranträger (8) aus einem ersten Träger (8a) und einem zweiten Träger (8b) besteht, an denen Katzschienen (15) angeordnet sind, auf denen die Krankatze (9) in Katzfahrtrichtung (K) verfahrbar ist und der erste Träger (8a) und der zweite Träger (8b) in der rechtwinklig zu der Katzfahrtrichtung (K) verlaufenden Kranfahrtrichtung (F) voneinander beabstandet ist.

8. Brücken- oder Portalkran nach einem der Ansprüche 1 bis 7, **dadurch gekennzeichnet, dass** der Mast (10) gegenüber der Krankatze (9) um eine vertikale Drehachse (D) drehbar ist.

## Claims

1. Bridge or gantry crane for handling standardised freight holders, and particularly for moving ISO containers and swap bodies between road and rail, having a crane trolley able to be moved along a crane girder in the direction of travel of the trolley, on which trolley is guided a rigid mast extending in a raising and lowering direction, which mast is in one piece and is not telescopable and can be moved in the raising and lowering directions by means of cables by at least one lifting mechanism arranged on the crane trolley and to the bottom end of which mast is rigidly fastened a load picking-up means for standardised freight holders, the cables (19a, 19b, 19c, 19d) from the at least one lifting mechanism (18) engaging with the load picking-up means (11), **characterised in that** at least two cables (19a, 19b, 19c, 19d) are provided and the at least two cables (19a, 19b, 19c, 19d) engage with opposite ends of a two-arm lever (22) operating as a member compensating for cable lengths which is fastened to the load picking-up means (11) on a substantially horizontal axis of pivot (S).

2. Bridge or gantry crane according to claim 1, **characterised in that** the load picking-up means (11) comprises a suspension frame (11 a) and a spreader (11 b) suspended therefrom, the suspension frame (11a) is rigidly fastened to the bottom end (10a) of the mast (10), and the cables (19a, 19b, 19c, 19d) engage with the suspension frame (11 a) via the two-arm lever (22).

3. Bridge or gantry crane according to claim 2, **characterised in that** the spreader (11 b) and the suspension frame (11a) are each rectangular in cross-section, their longitudinal extent extends in the direction of travel (F) of the crane, and the bottom ends of a total of four cables (19a, 19b, 19c, 19d) are fastened in place in the region of the corners of the suspension frame (11a).

4. Bridge or gantry crane according to claim 3, **characterised in that** the two cables (19a, 19b) which are at the front in the direction of travel (F) of the crane, and the two cables (19c, 19d) which are at the rear in the direction of travel (F) of the crane (F) are fastened to the opposite ends of a two-arm lever (22) which is mounted at its centre on the suspension frame (11 a) to be pivotable on an axis of pivot (S) which extends in the direction of travel (F) of the crane.

5. Bridge or gantry crane according to one of claims 1 to 4, **characterised in that** the load picking-up means (11) is offset sideways from the mast (10).

6. Bridge or gantry crane according to claim 5, **characterised in that** the load picking-up means (11) is arranged to be offset from the mast (10) by a sideways offset ranging from 500 mm to 1500 mm.

7. Bridge or gantry crane according to one of claims 1 to 6, **characterised in that** the crane girder (8) comprises a first girder (8a) and a second girder (8b) on which are arranged trolley rails (15) on which the crane trolley (9) can be moved in the direction of travel (K) of the trolley, and the first girder (8a) and the second girder (8b) are spaced away from one another in the direction of travel (F) of the crane, which is at right angles to the direction of travel (K) of the trolley.

8. Bridge or gantry crane according to one of claims 1 to 7, **characterised in that** the mast (10) is rotatable relative to the crane trolley (9) on a vertical axis of rotation (D).

## Revendications

1. Grue de type portique ou pont roulant pour le transbordement de porteurs de charge normalisés, notamment pour le transbordement de conteneurs ISO et de structures interchangeables entre la route et le rail, ladite grue comportant un chariot roulant qui est déplaçable le long d'une poutre de grue dans une direction de déplacement de chariot et sur lequel est guidé un mât rigide qui s'étend dans une direction de levage et d'abaissement et qui est d'une seule pièce et non télescopique et est également déplaçable dans une direction de levage et d'abaissement au moyen de câbles à l'aide d'un treuil de levage qui est disposé au niveau du chariot roulant et à l'extrémité inférieure duquel est fixé de façon rigide un moyen de réception de charge pour porteurs de charge normalisés, les câbles (19a, 19b, 19c, 19d) s'engageant avec le moyen de réception de charge (11) depuis l'au moins un treuil (18), **caractérisée en ce qu'**il est prévu au moins deux câbles (19a, 19b, 19c, 19d) et **en ce que** les au moins deux câbles (19a, 19b, 19c, 19d) s'engagent avec des extrémités opposées d'un double bras (22) en fonction d'un élément de compensation de longueur de câble qui est fixé au moyen de réception de charge (11) autour d'un axe de pivotement (S) sensiblement horizontal.

2. Grue de type portique ou pont roulant selon la revendication 1, **caractérisée en ce que** le moyen de réception de charge (11) est constitué d'un cadre de suspension (11a) et d'un cadre de manutention (11 b) suspendu à celui-ci, le cadre de suspension (11 a) est fixé rigidement à l'extrémité inférieure (10a) du mât (10) et les câbles (19a, 19b, 19c, 19d) s'engagent avec le cadre de suspension (11a) par le biais du double bras (22).

3. Grue de type portique ou pont roulant selon la revendication 2, **caractérisée en ce que** le cadre de manutention (11 b) et le cadre de suspension (11a) ont tous deux une section rectangulaire, ont une extension longitudinale dans la direction de déplacement de grue (F) et les extrémités inférieures sont fixées au niveau des coins du cadre de suspension (11a) par quatre câbles (19a, 19b, 19c, 19d) en tout.

4. Grue de type portique ou pont roulant selon la revendication 3, **caractérisée en ce que** les deux câbles avant (19a, 19b) et les deux câbles arrière (19c, 19d), par référence à la direction de déplacement de grue, sont fixés aux extrémités opposées d'un double bras (22) qui est monté en son milieu sur le cadre de suspension (11a) de façon à pouvoir pivoter autour d'un axe de pivotement (S) s'étendant dans la direction de déplacement de grue (F).

5. Grue de type portique ou pont roulant selon l'une des revendications 1 à 4, **caractérisée en ce que** le moyen de réception de charge (11) est disposé avec un décalage latéral par rapport au mât (10).

6. Grue de type portique ou pont roulant selon la revendication 5, **caractérisée en ce que** le moyen de réception de charge (11) est disposé avec un décalage latérale (V) de l'ordre de 500 mm à 1500 mm par rapport au mât (10).

7. Grue de type portique ou pont roulant selon l'une des revendications 1 à 6, **caractérisée en ce que** la poutre de grue (8) est constituée d'une première poutre (8a) et d'une deuxième poutre (8b) au niveau desquelles sont disposés des rails de chariot (5) sur lesquels le chariot (9) peut se déplacer dans la direction de déplacement de chariot (K) et la première poutre (8a) et la deuxième poutre (8b) sont espacées l'une de l'autre dans la direction de déplacement de grue (F) s'étendant perpendiculairement à la direction de déplacement de chariot (K).

8. Grue de type portique ou pont roulant selon l'une des revendications 1 à 7, **caractérisée en ce que** le mât (10) est apte à tourner par rapport au chariot (9) autour d'un axe de rotation vertical (D).
